# DEMANDE DE BREVET EUROPEEN

(11) **EP 2 434 135 A1**
(43) Date de publication de la demande: **28.03.2012**
(21) Numéro de dépôt: 10179377.6
(22) Date de dépôt: 24.09.2010
(51) Int. Cl.: F02G 1/043, F02G 1/053, F01B 13/06, F02G 1/04

(54) **Moteur rotatif à expansion**

(71) Demandeur: Frem, Neemat, Jounieh (LB)
(72) Inventeur: Frem, Neemat, Jounieh (LB)
(74) Mandataire: Desormiere, Pierre-Louis

(57) **Abrégé**

Moteur rotatif (1) comprenant un bloc-moteur (10) mobile en rotation autour d'un axe (17) et comprenant plusieurs cylindres borgnes (12-16) montés sur un carter (110). Les cylindres borgnes sont chacun respectivement fermés par un piston mobile (20; 21; 22; 23; 24) définissant dans chaque cylindre (12; 13; 14; 15; 16) une chambre étanche (122; 132; 142; 152; 162) à volume variable. Chaque piston (20; 21; 22; 23; 24) est relié à un vilebrequin (40) solidaire de l'axe de rotation (17) du bloc-moteur (10). La chambre étanche à volume variable (122; 132; 142; 152; 162) de chaque piston (20; 21; 22; 23; 24) contient un fluide apte à se dilater sous l'effet d'une élévation de température, le moteur comprenant en outre des moyens de chauffage pour élever la température du fluide présent dans chaque chambre.

## Description

### Arrière-plan de l'invention

La présente invention se rapporte au domaine général des moteurs rotatifs. Les moteurs rotatifs les plus répandus sont des moteurs à explosion tournant autour de leur vilebrequin qui reste fixe. Dans ces moteurs, les cylindres sont disposés en étoile.

Le principal avantage de ce type de moteur est une masse faible obtenue principalement grâce à un excellent refroidissement du fait du brassage de l'air par les cylindres qui permet de diminuer le poids des ailettes et une masse en mouvement qui est suffisante pour rendre inutile le volant moteur. Ces moteurs présentent également un faible niveau de vibrations par rapport à un moteur à cylindres fixes.

Cependant, les moteurs rotatifs sont considérés à l'heure actuelle comme relativement polluants en ce qu'ils ont une consommation en carburant très élevée pour un rendement assez faible, et en ce qu'ils utilisent une combustion interne ou externe. Les moteurs rotatifs connus ont en outre besoin d'une quantité d'huile très importante pour assurer leur lubrification.

Or, il existe un besoin pour des moteurs rotatifs très peu polluants qui peuvent être utilisés dans différents type d'environnements (habitation, véhicule, installation industrielle, etc.).

### Objet et résumé de l'invention

La présente invention a pour but de proposer une nouvelle conception de moteur rotatif qui peut être entraîné sans nécessiter une combustion interne ou externe.

Ce but est atteint du fait que, conformément à l'invention, le moteur rotatif comprend un bloc-moteur mobile en rotation autour d'un axe, ledit bloc-moteur comprenant au moins un cylindre borgne monté sur un carter, ledit cylindre borgne étant fermé par un piston mobile définissant dans le cylindre une chambre étanche à volume variable, ledit piston étant relié à un vilebrequin solidaire de l'axe de rotation du bloc-moteur, moteur dans lequel la chambre étanche à volume variable de chaque piston contient un fluide apte à se dilater sous l'effet d'une élévation de température, le moteur comprenant en outre des moyens de chauffage pour élever la température du fluide présent dans ladite chambre.

Ainsi, le moteur rotatif selon l'invention est entraîné grâce à la variation de volume du fluide présent dans la chambre étanche de chaque cylindre. Le moteur de l'invention est, par conséquent, très peu polluant en ce qu'il n'utilise pas de moyens de combustion interne ou externe pour son entraînement et ne rejette donc pas de gaz de combustion.

Le moteur de l'invention demande en outre peu d'entretien et a un fonctionnement très silencieux.

Selon un mode de réalisation de l'invention, les moyens de chauffage comprennent une source de chaleur fixe disposée sur le trajet de chaque cylindre de manière à échauffer successivement le fluide présent dans chacun des cylindres. La source de chaleur peut notamment comprendre des éléments de chauffage rayonnants.

Selon un autre mode de réalisation de l'invention, les moyens de chauffage comprennent un suscepteur formé par la paroi de chaque cylindre au niveau de la chambre étanche à volume variable, un inducteur étant disposé autour du suscepteur de chaque cylindre ou à une position fixe sur le trajet de chaque cylindre.

Selon un aspect de l'invention, chaque cylindre comprend une pluralité de tubes s'étendant à partir de la culasse de chaque cylindre, les tubes étant en communication avec la chambre étanche à volume variable contenant le fluide apte à se dilater sous l'effet d'une élévation de température.

Ces tubes permettent d'augmenter l'échange thermique entre le fluide présent à l'intérieur de la chambre à volume variable et l'extérieur.

Les tubes de chaque pluralité de tubes sont de préférence espacés les un des autres d'une distance déterminée de manière à favoriser une circulation d'air importante autour de ces derniers.

Selon un autre aspect de l'invention, chaque cylindre comprend en outre un joint d'étanchéité déformable de type diaphragme comportant un corps en matériau souple s'étendant entre une partie inférieure et une partie supérieure, ladite partie supérieure du joint étant maintenue contre l'extrémité inférieure du piston tandis que la partie inférieure du joint est maintenue entre deux brides de serrage du cylindre.

L'utilisation d'un tel joint permet de renforcer l'étanchéité entre les chambres à volume variable et le reste des parties du cylindre qui peuvent, dans ce cas, être reliées à un circuit de circulation d'huile.

Selon un mode de réalisation particulier de l'invention, le moteur comprend en outre un dispositif de freinage pour bloquer la rotation du bloc moteur en fonction de la position de chaque cylindre de manière à permettre notamment un séjour plus long des cylindres dans la source de chaleur fixe et d'augmenter ainsi la pression du fluide présent dans les chambres à volume variable. Dans ce cas, chaque cylindre peut comprendre un capteur de pression pour mesurer la pression du fluide présent dans la chambre à volume variable, la pression mesurée par ledit capteur étant transmise à un circuit de commande du dispositif de freinage.

Selon une caractéristique de l'invention, le fluide présent dans la chambre étanche à volume variable de chaque cylindre est choisi parmi au moins un des fluides à coefficient de dilatation thermique élevé suivants: fréon, air, hélium, hydrogène.

Selon un aspect de l'invention, le moteur comprend en outre un dispositif de refroidissement fixe disposé sur le trajet de chaque cylindre afin d'augmenter le refroidissement du fluide présent dans chaque chambre étanche entre deux chauffages successifs de ce dernier par les moyens de chauffage.

### Brève description des dessins

D'autres caractéristiques et avantages de l'invention ressortiront de la description suivante de modes particuliers de réalisation de l'invention, donnés à titre d'exemples non limitatifs, en référence aux dessins annexés, sur lesquels:
- la figure 1 est une vue éclatée d'un mode de réalisation d'un moteur rotatif à expansion conforme à l'invention;
- la figure 2 est une vue de dessus du moteur de la figure 1 une fois assemblé;
- la figure 3 est une vue en coupe d'une partie du moteur représenté sur la figure 2;
- la figure 4 est une vue de détail montrant un cylindre du moteur rotatif de la figure 1;
- la figure 5 est une vue éclatée d'un ensemble piston-bielle du moteur rotatif de la figure 1;
- la figure 6 est une vue en perspective du moteur de la figure 2 équipé d'une enceinte de chauffage et d'une enceinte de refroidissement conformément à l'invention;
- les figures 7A à 7F montrent le fonctionnement du moteur rotatif à expansion de la figure 6.

### Description détaillée d'un mode de réalisation

Le moteur de la présente invention reprend le principe du moteur rotatif en étoile connu sous le nom de "moteur gnome" mais n'utilise pas, contrairement à ce type de moteur, de combustion interne.

Les figures 1 à 3 représentent un moteur rotatif 1 conformément à un mode de réalisation de l'invention. Le moteur rotatif comprend un bloc-moteur 10 de type moteur en étoile et qui est mobile en rotation.

Le bloc-moteur 10 comprend un carter moteur 110 ayant une paroi latérale cylindrique 111 sur la périphérie de laquelle sont montés cinq cylindres 12 à 16 en communication avec le volume interne 112 du carter moteur 110 via des ouvertures 12a à 16a. Les cylindres 12 à 16 sont des cylindres dits "borgnes" en ce que leur extrémité opposée à celle fixée sur la paroi latérale 111 est fermée respectivement par une culasse 121, 131, 141, 151 et 161.

Des pistons 20 à 24 sont respectivement montés de façon coulissante dans les cylindres 12 à 16 (figure 2). Une fois monté dans le cylindre correspondant, chaque piston 20 à 24 définit respectivement dans chaque cylindre 12 à 16 une chambre étanche à volume variable 122, 132, 142, 152 et 162 qui s'étend entre l'extrémité libre 20a à 24a de chaque piston 20 à 24 et chaque culasse 121, 131, 141, 151 et 161 de chaque cylindre 12 à 16 (figures 2 et 4).

Comme illustré sur la figure 4, chaque cylindre 12 à 16 est constitué de deux parties 123/124, 133/134, 143/144, 153/154, 163/164 réunies entre elles au moyen de brides de serrage 123a/124a, 133a/134a, 134a/144a, 153a/154a, 163a/164a. Chaque piston 12 à 16 comprend au niveau de sa culasse 121, 131, 141, 151 et 161 une pluralité de tubes 125, 135, 145, 155, 165 communiquant respectivement avec les chambres étanche à volume variable 122, 132, 142, 152 et 162. Les tubes 125, 135, 145, 155, 165 présentent une forme de U inversé formant chacun un conduit pour un fluide présent à la fois dans les tubes et dans les chambres à volume variable. Les tubes 125, 135, 145, 155, 165 sont réalisés en un matériau ayant une conductivité thermique élevée tel que l'aluminium. Au moins la partie 123, 133, 143, 153, 163 des cylindres 12 à 16 est de préférence réalisée dans le même matériau que les tubes 125, 135, 145, 155, 165.

Chaque pluralité de tubes 125, 135, 145, 155, 165 permet d'augmenter de façon importante la surface d'échange thermique avec le fluide présent dans les chambres à volume variable 122, 132, 142, 152 et 162. Comme dans l'exemple de réalisation présentement décrit et illustré notamment sur les figures 1 à 3 et 6, Les tubes de chaque pluralité de tubes 125, 135, 145, 155, 165 sont de préférence espacés les un des autres d'une distance déterminée de manière à favoriser une circulation d'air importante autour de ces derniers. Ainsi, lors de la rotation des cylindres comme expliqué ci-après, l'air peut circuler librement autour de chaque tube et recevoir ou céder un maximum de chaleur.

Comme illustré notamment sur la figure 5, les extrémités 20b à 24b opposées aux extrémités libres 20a à 24a de chaque piston 20 à 24 sont chacune connectées respectivement à des bielles 30 à 34. Les bielles 30 à 34 comportent chacune un corps 301, 311, 321, 331 et 341 formé en deux parties 3011/3012, 3111/3112, 3211/3212, 3311/3312, 3311/3312 et 3411/3412, les deux parties de chaque corps étant reliées entre elles par une chape d'articulation respectivement 304, 314, 324, 334, 344. Chaque corps 301, 311, 321, 331, 341 s'étend sur une longueur déterminée entre une première extrémité 301a, 311a, 321a, 331a, 341a connectée au piston et une deuxième extrémité 301b, 311b, 321b, 331b, 341b prolongée par une tête de bielle respectivement 302, 312, 322, 332 et 342.

Chaque piston 20 à 24 est muni de deux joints d'étanchéité annulaires 201/202, 211/212, 221/222, 231/232, 241/242 logés respectivement dans deux gorges 207/208, 217/217, 227/228, 237/238, 247/248 ménagées dans la paroi latérale de chaque piston, les joints pouvant être notamment en matériau Iglidur® 30 de 3 mm d'épaisseur. Les joints d'étanchéité annulaires 201/202, 211/212, 221/222, 231/232, 241/242 assurent l'étanchéité entre chaque piston 20 à 24 et chaque cylindre 12 à 16 respectivement. Les joints peuvent être maintenus contre la paroi interne de chaque cylindre 12 à 16 au moyen d'anneaux élastiques 2011/2021, 2111/2121, 2211/2221, 2311/2321, 2411, 2421 placés dans le fond des gorges 207/208, 217/217, 227/228, 237/238, 247/248 ménagées dans la paroi latérale de chaque piston, les anneaux présentant un diamètre externe légèrement supérieur au diamètre interne des joints (figure 4).

Chaque extrémité libre 20a à 24a respectivement des pistons 20 à 24 est coiffée d'un dôme de protection thermique 203, 213, 223, 233, 243 à triple parois permettant de former deux chambres 2031/2032, 2131/2132, 2231/2232, 2331/2332/ 2431/2432 de découplage thermique permettant de protéger les joints d'étanchéité annulaires 201/202, 211/212, 221/222, 231/232, 241/242 contre les températures élevées pouvant régner dans les chambres étanches à volume variable 122, 132, 142, 152 et 162.

Un joint d'étanchéité déformable de type diaphragme 205, 215, 225, 235, 245 est en outre monté entre chaque piston 20 à 24 et chaque cylindre correspondant 12 à 16. Plus précisément, la partie supérieure 2051, 2151, 2251, 2351, 2451 de chaque joint d'étanchéité 205, 215, 225, 235, 245 est maintenue entre deux brides 204/206, 214/216, 224/226, 234/236, 244/246 fixée contre chaque extrémité 20b à 24b des pistons 20 à 24 lors du serrage de la première extrémité 301a, 311a, 321a, 331a, 341a de chaque bielle 30 à 34 à l'extrémité 20b à 24b de chaque piston 20 à 24 (figure 4) tandis qu'une lèvre inférieure 2050, 2150, 2250, 2350, 2450 de chaque joint d'étanchéité 205, 215, 225, 235, 245 est maintenue entre les deux brides de serrage 123a/124a, 133a/134a, 134a/144a, 153a/154a, 163a/164a des parties 123/124, 133/134, 143/144, 153/154, 163/164 de chaque cylindre 12 à 16 (figure 4). La paroi latérale 2052, 2120, 2250, 2350, 2450 de chaque joint d'étanchéité 205, 215, 225, 235, 245 se déforme suivant la position de chaque piston 20 à 24 (figure 4) afin d'empêcher toute fuite de fluide présent dans les chambres à volume variable 122, 132, 142, 152 et 162 vers les parties bielle-vilebrequin du moteur pendant les déplacements des pistons.

Le joint d'étanchéité déformable de type diaphragme 205, 215, 225, 235, 245 peut être notamment un joint en matériau Rulon® tel que le joint commercialisé sous la référence BFA 80/70-80 50 MRB par la société Freundenberg Simrit GmbH & Co. KG. Selon une variante de réalisation, le volume défini entre le joint d'étanchéité déformable de type diaphragme 205, 215, 225, 235, 245 et la paroi interne du cylindre correspondant 12 à 16 peut être rempli d'huile et relié à une pompe de circulation (non représentée) pour lubrifier et refroidir les pistons 20 à 24.

Chaque tête de bielle 302, 312, 322, 332 et 342 est respectivement reliée à un maneton 411 à 415 d'un vilebrequin 40 (figures 1 et 3). Dans le moteur de l'invention, le vilebrequin est fixe. C'est le bloc-moteur tout entier qui tourne. A cet effet, le vilebrequin 40 comprend un double-plateau 41 enserrant les têtes de bielle et qui est mobile en rotation autour d'un tourillon 42 grâce à un palier 416 disposé entre le plateau 41 et le tourillon 42 (figure 4). Le tourillon 42 est solidaire d'un axe de rotation 17 autour duquel le bloc-moteur 10 est destiné à tourner. Le tourillon 42, et par conséquent, le plateau 41 du vilebrequin 40 est excentré par rapport à l'axe de rotation 17.

Une liaison rigide entre le tourillon 42 et l'axe de rotation 17 est assurée par un levier 43 qui peut être bridé sur l'axe de rotation 17 au moyen par exemple d'une vis 431. L'axe de rotation 17 est fixé sur une structure de support 18 du moteur. En fonction des utilisations envisagées, la structure de support peut correspondre à un bâti d'un véhicule, d'une installation fixe (bâtiment, sol, etc.), etc.

Dans le mode de réalisation présenté ici, le piston 20 du cylindre 12 est connecté au vilebrequin 40 par à une bielle 30 dite "maîtresse" qui entraîne dans un premier temps les autres bielles secondaires 31 à 34.

Comme expliqué ci-après, le bloc-moteur 10 est entraîné en rotation autour de l'axe 17. A cet effet, le bloc-moteur 10 est supporté par l'axe de rotation 17 via un palier 19 monté sur le fond 113 du carter 110 au travers duquel passe l'axe de rotation 17. Le palier 19 peut être adapté pour bloquer la rotation dans le sens antihoraire ou horaire afin d'imposer un sens de rotation horaire ou antihoraire au bloc-moteur 10.

Le carter 10 comprend en outre un capot 114 sur lequel est monté un arbre 115 destiné à permettre la récupération du mouvement de rotation généré par le moteur.

Conformément à l'invention, chaque chambre étanche à volume variable 122, 132, 142, 152 et 162 respectivement des cylindres 12 à 16 est remplie avec un fluide qui se dilate lorsqu'on élève sa température, c'est-à-dire un fluide ayant un coefficient de dilatation thermique élevé. Un tel fluide peut-être notamment choisi parmi les fluides suivant: fréon, air, hydrogène, hélium.

Chaque piston 20 à 24 comprend une valve de remplissage et une valve de purge au voisinage de sa culasse (non représenté) afin de permettre le réglage de la pression initiale en fluide dans chaque chambre à volume variable et de vidanger ces chambres le cas échéant.

Comme illustré sur la figure 6, le moteur rotatif 1 comprend en outre une source de chaleur formée par des moyens de chauffage pour élever ponctuellement la température du fluide présent dans les chambres à volume variable 122 à 162 et assurer l'entrainement du bloc-moteur 10. Dans le mode réalisation présenté ici, les moyens de chauffage sont formées par une enceinte fixe 50 montée, par exemple, sur la structure de support 18 et qui comprend deux panneaux 51 et 52 disposés en regard l'un de l'autre. Chaque panneau 51, 52 comprend sur sa surface en regard de l'autre panneau des éléments rayonnants (non représentés sur la figure 6), comme des éléments chauffant de type résistif ou infrarouge, aptes à créer une zone à température élevée 53 à l'intérieur de l'enceinte 50. Les parois externes de l'enceinte 50, et en particulier celles des panneaux 51 et 52, sont isolées thermiquement afin de réduire les pertes de chaleur dans l'enceinte. Afin de favoriser l'échange de chaleur entre la zone à température élevée et les chambres étanches à volume variable, les cylindres 12 à 16, et plus particulièrement les tubes 125, 135, 145, 155, 165, sont réalisés avec un matériau bon conducteur de la chaleur et présentant une inertie thermique faible tel que l'aluminium. L'épaisseur de la paroi des tubes est également choisie relativement fine pour permettre un bon échange de chaleur entre l'extérieur et l'intérieur de ces derniers.

Selon une variante de réalisation, la paroi du cylindre, et plus particulièrement celle des tubes, peuvent jouer le rôle de suscepteur et s'échauffer rapidement sous l'effet d'un courant induit lorsqu'elles sont soumises à un champ magnétique. A cet effet, la paroi de chaque cylindre, ou au moins celle des tubes, est réalisée en un matériau conducteur apte à s'échauffer rapidement sous l'effet d'un courant induit. L'inducteur peut être formé par une bobine disposée autour de chaque pluralité de tubes des cylindres. Dans ce cas, les moyens de chauffage sont totalement embarqués sur chaque cylindre et sont commandés par un dispositif de commande qui contrôle la génération du champ magnétique sur chaque inducteur, par exemple, en fonction de la position des cylindres lors de leur rotation comme indiqué ci-dessus. Alternativement, l'inducteur peut être disposé en dehors du bloc moteur à une position fixe comme l'enceinte 50 décrite précédemment. Dans ce cas, on utilise un ou plusieurs inducteurs plans générant en permanence un champ magnétique dans lequel passe successivement les cylindres lors de la rotation du bloc moteur.

On décrit maintenant en relation avec les figures 7A à 7F le fonctionnement du moteur 1 décrit ci-avant.

Au départ, le cylindre 12 dont le piston 20 est connecté à la bielle maîtresse 30 est positionné dans l'enceinte 50 dont il reçoit de la chaleur (figure 7A). Le fluide présent dans la chambre 122, et plus particulièrement dans les tubes 125, voit alors sa température augmenter et commence à se dilater. La dilatation du fluide entraîne une augmentation de la pression dans la chambre 122 qui repousse le piston 20. Le mouvement du piston est transformé en rotation par la bielle 30 reliant le piston 20 au plateau tournant 41 du vilebrequin 40. En réponse à la force exercée par la bielle 30, le plateau 41 tourne alors autour du tourillon 42 et entraîne ainsi toutes les autres bielles 31 à 34 reliées au plateau 41. Dans le moteur de l'invention, le vilebrequin 40 étant fixe, la rotation des bielles a pour effet d'entraîner l'ensemble du bloc-moteur 10 en rotation autour de l'axe 17 dans le sens antihoraire comme indiqué par la flèche sur la figure 7A. Dans ce cas, le palier 19 (figure 3) est verrouillé dans le sens horaire afin d'obliger le bloc-moteur à tourner dans le sens antihoraire.

Cette mise en rotation du bloc-moteur 10 conduit le cylindre suivant, ici le cylindre 16, à pénétrer dans l'enceinte 50 comme illustré sur la figure 7B. La température du fluide présent dans la chambre 162 du cylindre 16, et plus particulièrement dans les tubes 126, augmente alors à son tour. Le fluide se dilate dans la chambre 162 et repousse le piston 24 qui, grâce à la bielle 34, transmet son énergie mécanique au plateau 41, ce qui permet d'entretenir la mise en rotation du bloc-moteur 10.

Les cylindres suivants, à savoir les cylindres 15, 14 et 13, passent successivement dans l'enceinte 50 comme illustré sur les figures 7C, 7E et 7F. A chaque passage d'un cylindre dans l'enceinte 50, on génère de l'énergie mécanique permettant l'entrainement en rotation du bloc-moteur 10 en rotation autour de son axe 17. Le mouvement de rotation du bloc-moteur 10 peut-être récupéré au niveau de l'arbre 114 solidaire du capot 113.

Comme illustré sur les figures 7A à 7D, lorsqu'un cylindre, par exemple le cylindre 12, quitte l'enceinte 50, le volume de sa chambre, ici la chambre 122, augmente jusqu'à ce que le cylindre se trouve dans une position diamétralement opposée à celle qu'il avait lorsqu'il était positionné dans l'enceinte 50 (figure 7A). Dans cette position, le volume de la chambre 122 est maximal et le piston est en fin de course. Quand le cylindre effectue ensuite l'autre moitié de sa rotation pour pénétrer de nouveau dans l'enceinte 50, le volume de la chambre 122 diminue progressivement car la bielle 30 pousse le piston 20 vers la culasse 121 du cylindre 12. Lorsque le cylindre 12 se trouve de nouveau positionné au centre de l'enceinte 50 (figure 7A), le volume de la chambre 122 est minimal. Le fluide présent dans la chambre 122 ne s'oppose pas ou très peu la rentrée du piston 20 dans la chambre 122. En effet, lors de la deuxième moitié de rotation du cylindre 12 représentée sur les figures 7D à 7F, le fluide présent dans la chambre 122 a perdu la majorité de la chaleur reçue lors de son passage dans l'enceinte 50 et ne se dilate plus. Au contraire, le fluide commence à se refroidir et, par conséquent, à se rétracter.

Afin d'accélérer le refroidissement du fluide dans les chambres des cylindres après leur passage dans l'enceinte de chauffage 50, le moteur selon l'invention peut comprendre en outre un dispositif de refroidissement 60 disposé à l'opposé de l'enceinte 50 comme représenté sur la figure 6. Le dispositif de refroidissement peut correspondre à un bain de liquide de refroidissement dans lequel passe successivement les cylindres du moteur lors de sa rotation ou à une enceinte réfrigérée délimitant une zone de faible température. Afin d'augmenter l'efficacité du bain de liquide de refroidissement ou de l'enceinte réfrigérée, le dispositif de refroidissement peut être en outre équipé de ventilateurs de manière à créer une circulation forcée d'air autour des tubes de chaque cylindre.

Lorsque les cylindres sont équipés de moyens de chauffage propres, le dispositif de refroidissement est placé dans une position opposée à celle où les moyens de chauffage sont activés lors de la rotation du bloc-moteur.

Le moteur rotatif à expansion de l'invention est très peu polluant car il ne rejette aucun gaz de combustion. Il présente également une consommation en énergie relativement faible qui correspond uniquement à l'énergie nécessaire pour alimenter les moyens de chauffage des cylindres et, éventuellement, l'enceinte de refroidissement lorsque celle-ci utilise des moyens de refroidissement actifs.

Selon une variante de réalisation, le bloc moteur 10 est relié à un dispositif de freinage qui permet de bloquer et relâcher alternativement le mouvement de rotation de l'ensemble du moteur en fonction de la pression du fluide dans chaque cylindre lorsque ce dernier est exposé à la source de chaleur. Plus précisément comme illustré sur la figure 3, le moteur selon l'invention peut-être muni d'un dispositif de freinage 70 comprenant un disque 71 solidaire du palier 19 et un organe de freinage 72 solidaire d'une base fixe par rapport au bloc moteur telle que la structure de support 18 du moteur. L'organe de freinage 72 est apte à stopper la rotation du disque 71 et, par conséquent, celle de l'ensemble du bloc moteur 10 en fonction de la position angulaire de chaque cylindre. L'arrêt du disque 71 par l'organe de freinage 72 peut être notamment réalisé au moyen d'une mâchoire ou d'un étrier ou bien encore au moyen d'une force électromagnétique. L'organe de freinage comprend en outre des moyens, comme par exemple un circuit électronique de commande, pour bloquer la rotation du bloc moteur 10 lorsqu'un de ses cylindres entre dans l'enceinte de chauffage 50 et libérer le disque 71 et, par conséquent, la rotation du bloc moteur après un temps prédéterminé ou à partir d'une valeur de pression seuil du fluide dans le cylindre. Dans ce dernier cas, les cylindres sont équipés de capteurs de pression (non représentés) permettant de mesurer la pression dans les chambres à volumes variables des cylindres et de transmettre la pression mesurée au circuit électronique de commande de l'organe de freinage. L'organe de freinage comprend en outre des moyens de détermination ou de mesure (non représentés) de la position angulaire de chaque cylindre afin de bloquer chaque cylindre au niveau de l'enceinte de chauffage. Ainsi le moteur de l'invention, peut avoir un régime de fonctionnement discontinu dont les phases d'arrêt/marche sont définies en fonction de l'angle présent entre deux cylindres consécutifs de manière à permettre notamment un réchauffement optimal du fluide présent dans les chambres à volume variable en augmentant le temps d'exposition de chaque cylindre à la source de chaleur.

## Revendications

1. Moteur rotatif (1) comprenant un bloc-moteur (10) mobile en rotation autour d'un axe (17), ledit bloc-moteur comprenant au moins un cylindre borgne (12; 13; 14; 15; 16) monté sur un carter (110), ledit cylindre borgne étant fermé par un piston mobile (20; 21; 22; 23; 24) définissant dans le cylindre (12) une chambre étanche (122; 132; 142; 152; 162) à volume variable, chaque piston (20; 21; 22; 23; 24) étant relié à un vilebrequin (40) solidaire de l'axe de rotation (17) du bloc-moteur (10), dans lequel la chambre étanche à volume variable (122; 132; 142; 152; 162) de chaque piston (20; 21; 22; 23; 24) contient un fluide apte à se dilater sous l'effet d'une élévation de température, le moteur comprenant en outre des moyens de chauffage pour élever la température du fluide présent dans ladite chambre.

2. Moteur selon la revendication 1, dans lequel les moyens de chauffage comprennent une source de chaleur fixe (50) disposée sur le trajet de chaque cylindre (12; 13; 14; 15; 16) de manière à échauffer successivement le fluide présent dans chacun des cylindres.

3. Moteur selon la revendication 2, dans lequel la source de chaleur (50) comprend des éléments de chauffage rayonnants.

4. Moteur selon la revendication 1, dans lequel les moyens de chauffage comprennent un suscepteur formé par la paroi de chaque cylindre (12; 13; 14; 15; 16) au niveau de la chambre étanche (122; 132; 142; 152; 162) à volume variable, un inducteur étant disposé à une position fixe sur le trajet de chaque cylindre.

5. Moteur selon la revendication 1, dans lequel chaque cylindre comprend une pluralité de tubes (125; 135; 145; 155; 165) s'étendant à partir de la culasse (121; 131; 141; 151 et 161) de chaque cylindre (12; 13; 14; 15; 16), lesdits tubes de chaque pluralité de tubes (125; 135; 145; 155; 165) étant en communication avec la chambre étanche à volume variable (122; 132; 142; 152; 162) contenant le fluide apte à se dilater sous l'effet d'une élévation de température.

6. Moteur selon la revendication 5, dans lequel les tubes de chaque pluralité de tubes (125; 135; 145; 155; 165) sont espacés les un des autres d'une distance déterminée de manière à favoriser une circulation d'air importante autour de ces derniers.

7. Moteur selon l'une quelconque des revendications 1 à 6, dans lequel chaque cylindre (12; 13; 14; 15; 16) comprend en outre un joint d'étanchéité déformable de type diaphragme (205; 215; 225; 235; 245) comportant un corps (2052, 2152, 2252, 2352, 2452) en matériau souple s'étendant entre une partie inférieure (2050, 2150; 2250; 2350; 2450) et une partie supérieure (2051; 2151; 2251; 2351; 2451), ladite partie supérieure du joint étant maintenue contre l'extrémité inférieure (20b; 21b; 22b; 23b; 24b) du piston (20; 21; 22; 23; 24) tandis que la partie inférieure du joint est maintenue entre deux brides de serrage (123a/ 124a; 133a/134a; 143a/144a; 153a/154a; 163a/164a) de chaque cylindre.

8. Moteur selon l'une quelconque des revendications 1 à 7, comprenant en outre un dispositif de freinage (70) pour bloquer la rotation du bloc moteur (10) en fonction de la position de chaque cylindre (12; 13; 14; 15; 16).

9. Moteur selon la revendication 8, dans lequel chaque cylindre comprend un capteur de pression pour mesurer la pression du fluide présent dans la chambre à volume variable, la pression mesurée par ledit capteur étant transmise à un circuit de commande du dispositif de freinage.

10. Moteur selon l'une quelconque des revendications 1 à 9, dans lequel le fluide est choisi parmi au moins un des fluides à coefficient de dilatation thermique élevé suivants: fréon, air, hélium, hydrogène.

11. Moteur selon l'une quelconque des revendications 1 à 10, comprenant en outre un dispositif de refroidissement fixe (60) disposé sur le trajet de chaque cylindre.
